# EUROPÄISCHE PATENTSCHRIFT

(11) **EP 1 287 209 B1**
(45) Veröffentlichungstag und Bekanntmachung des Hinweises auf die Patenterteilung: **15.08.2012**
(21) Anmeldenummer: 01962695.1
(22) Anmeldetag: 31.05.2001
(51) Int. Cl.: E03C 1/08

(54) **SANITÄRES EINBAUTEIL**
SANITARY FITTING
INSERT SANITAIRE

(30) Priorität: 06.06.2000 DE 10027986
(43) Veröffentlichungstag der Anmeldung: 05.03.2003
(73) Patentinhaber: Neoperl GmbH, 79379 Müllheim (DE)
(72) Erfinder: GRETHER, Hermann, 79379 Müllheim (DE); WEIS, Christoph, 79379 Müllheim (DE)
(74) Vertreter: Maucher, Wolfgang
(86) Internationale Anmeldenummer: PCT/EP2001/006189
(87) Internationale Veröffentlichungsnummer: WO 2001/096673

(56) Entgegenhaltungen:
- WO-A-98/16695
- DE-A- 3 000 799
- US-A- 3 684 191
- US-A- 5 769 326

## Beschreibung

Die Erfindung betrifft ein sanitäres Einbauteil mit einem Außengehäuse, das zumindest ein Gehäuseteil hat, welches Gehäuseteil zuströmseitig eine Einsetzöffnung aufweist, durch die wenigstens eine Funktionseinheit bis zu einem zugeordneten Einsetzanschlag in das Gehäuseinnere einsetzbar ist, wobei dem wenigstens einen Einsetzanschlag ein Gehäuse-Freiraum zur Aufnahme des über den Einsetzanschlag vorstehenden Überstands der zumindest einen Funktionseinheit in Einsetzrichtung vor- und/oder nachgeordnet ist.

Man kennt bereits Strahlregler, Durchflussbegrenzer, Durchflussmengenregler und andere sanitäre Einbauteile, die beispielsweise zur Belüftung des Wasserstrahls oder zur Vergleichmäßigung beziehungsweise Begrenzung der pro Zeiteinheit durchströmenden Wassermenge einzeln oder in Kombination miteinander in das Auslaufmundstück einer sanitären Auslaufarmatur einsetzbar sind.

So ist aus der DE 30 00 799 C3 ein Strahlregler bekannt, dessen Außengehäuse durch ein hülsenförmiges Gehäuseteil gebildet wird. Dieses Gehäuseteil ist in einem Auslaufmundstück angeordnet, das mit einem stirnrandseitigen Innengewinde am Außengewinde einer sanitären Auslaufarmatur befestigt werden kann. Das Gehäuseteil hat eine zuströmseitige Einsetzöffnung, durch die eine Strahlzerlegeeinrichtung sowie eine Strahlreguliereinrichtung bis zu einem zugeordneten Gehäuseanschlag in das Gehäuseinnere einsetzbar sind. Während die zuströmseitige Strahlzerlegeeinrichtung durch eine Lochplatte gebildet wird, dienen mehrere abströmseitig nachgeschaltete Strahlreguliersiebe als Strahlreguliereinrichtung. Um den über den Einsetzanschlag vorstehenden Überstand dieser Funktionseinheiten im Gehäuseinneren aufnehmen zu können, ist dem Einsetzanschlag ein Gehäuse-Freiraum in Einsetzrichtung vor- beziehungsweise nachgeschaltet.

Aus der DE 195 10 734 A1 ist bereits ein sanitäres Einbauteil bekannt, das einen Strahlregler und ein zuströmseitiges Vorsatzsieb hat. Zwischen dem Vorsatzsieb und der abströmseitig nachgeschalteten Funktionseinheit kann bei Bedarf ein Durchflussmengenregler zwischengeschaltet werden. Strahlregler, Durchflussmengenregler und Vorsatzsieb weisen dazu an ihren einander zugewandten Stirnseiten komplementär geformte Rastmittel auf.

Durch das Zwischenschalten des Durchflussmengenreglers benötigt das vorbekannte sanitäre Einbauteil eine größere Einbaulänge. Da aber im Auslaufmundstück einer sanitären Auslaufarmatur nur eine begrenzte Einbauhöhe zum Einbau eines solchen Einbauteiles zur Verfügung steht, weisen das Vorsatzsieb und der Durchflussmengenregler im Vergleich zum Strahlregler einen geringeren Durchmesser auf, um in den lichten Durchflussquerschnitt der sanitären Auslaufarmatur vorstehen zu können.

Dieses vorbekannte Einbauteil ist bei verschiedenen Auslaufarmaturen vorteilhaft einsetzbar, die einen ausreichenden und in etwa gleichen Durchflussquerschnitt aufweisen. Der lichte Durchflussquerschnitt der Auslaufarmatur steht aber einem solchen Einbauteil nicht immer zur Verfügung, wenn die unterschiedlichen Sanitärarmaturen verschiedener Hersteller in ihrem lichten Durchflussquerschnitt stark voneinander abweichen.

Es besteht daher insbesondere die Aufgabe, ein vielseitig einsetzbares sanitäres Einbauteil der eingangs erwähnten Art zu schaffen, das in jedem Fall im Auslaufmundstück einer sanitären Auslaufarmatur unterzubringen und dessen Herstellung dennoch mit einem vergleichsweisen geringen Aufwand verbunden ist.

Die erfindungsgemäße Lösung dieser Aufgabe besteht bei dem sanitären Einbauteil der eingangs erwähnten Art in den Merkmalen des geltenden Patentanspruchs 1.

Dem erfindungsgemäßen Einbauteil sind mehrere verschiedene, darin einsetzbare Funktionseinheiten zugeordnet, die wahlweise miteinander kombiniert werden können. Diese Funktionseinheiten können durch die zuströmseitige Einsetzöffnung eines Gehäuseteiles bis zu einem zugeordneten Einsetzanschlag in das Gehäuseinnere eingesetzt werden. Dabei weist der einem Einsetzanschlag vor- und/oder nachgeschaltete Gehäusefreiraum eine Längserstreckung auf, die gleich oder größer als der maximale Abstand zwischen dem Einsetzanschlag einerseits und der in diesen Gehäusefreiraum vorstehenden Funktionseinheit-Stirnseite der dem Einbauteil zugeordneten Funktionseinheiten andererseits ist. Da somit alle dem Einbauteil zugeordneten Funktionseinheiten im Gehäuseinneren Platz finden, weist das Außengehäuse des erfindungsgemäßen Einbauteiles stets eine gleichbleibende Höhe auf, die an die vorhandene Einbauhöhe in den Auslaufmundstücken sanitärer Auslaufarmaturen angepaßt ist, praktisch ohne daß auch noch der zuströmseitige lichte Durchflußquerschnitt einer solchen Auslaufarmatur in Anspruch genommen werden müßte. Da jedes Einbauteil sich somit aus untereinander kombinierbaren Funktionseinheiten und Gehäuseteilen zusammenstellen läßt, ist die Herstellung des erfindungsgemäßen Einbauteiles mit einem geringen Herstellungsaufwand verbunden.

Um im erfindungsgemäßen Einbauteil bei Bedarf auch mehrere Funktionseinheiten miteinander kombinieren zu können, ist es vorteilhaft, wenn das Außengehäuse zumindest zwei miteinander verbundene oder verbindbare Gehäuseteile hat. Das Außengehäuse des erfindungsgemäßen Einbauteiles kann somit aus zumindest zwei Gehäuseteilen bestehen, die nach Einsetzen der benötigten Funktionseinheiten miteinander verklebt, verschweißt oder dergleichen verbunden werden.Eine besonders einfach herstellbare und daher bevorzugte Ausführungsform gemäß der Erfindung sieht jedoch vor, daß die zumindest zwei Gehäuseteile miteinander verrastbar oder dergleichen lösbar verbindbar sind.

Um die Gehäuseteile des erfindungsgemäßen Einbauteiles nicht nur fest, sondern auch möglichst dicht miteinander verbinden zu können, sieht eine bevorzugte Ausführungsform gemäß der Erfindung vor, daß zwei benachbarte Gehäuseteile stirnrandseitig ineinander greifen und daß ein erstes Gehäuseteil zumindest einen Rastvorsprung hat, der in eine zugeordnete Rastausnehmung im anderen Gehäuseteil eingreift. Dabei ist es vorteilhaft, wenn die Rastausnehmung und vorzugsweise auch der Rastvorsprung ringförmig umlaufend an den Gehäuseteilen angeordnet sind.

Die vielseitige Einsetzbarkeit und die Anzahl der Kombinationsmöglichkeiten läßt sich noch wesentlich erhöhen, wenn jedem Gehäuseteil mehrere verschiedene Funktionseinheiten zugeordnet sind. Dabei ist es beispielsweise auch möglich, daß das sanitäre Einbauteil oder zumindest eine seiner Funktionseinheiten als Strahlregler, Durchflußmengenregler, Durchflußbegrenzer oder Rückflußverhinderer ausgestaltet ist.

So sieht eine bevorzugte Ausführungsform gemäß der Erfindung vor, daß das als Strahlregler ausgestaltete Einbauteil wenigstens eine zuströmseitige, als Strahlzerlegeeinrichtung ausgestaltete Funktionseinheit sowie wenigstens eine abströmseitige, als Strahlreguliereinrichtung ausgestaltete Funktionseinheit aufweist. Ein solches Einbauteil weist somit alle Funktionseinheiten auf, die zumindest für einen Strahlregler erforderlich sind.

Dabei ist es vorteilhaft, wenn das Einbauteil zumindest eine abströmseitige Strahlreguliereinrichtung hat, die wenigstens eine Loch- oder Wabenplatte und/oder mindestens ein der Loch- oder Wabenplatte vorgeschaltetes Strahlreguliersieb aufweist.

Ein solcher Strahlregler kann beispielsweise als unbelüfteter Strahlregler ausgebildet sein, wenn etwa aus hygienischen Gründen eine zusätzliche Belüftung des durchströmenden Wasserstrahles nicht gewünscht wird. Bevorzugt wird jedoch eine Ausführungsform, bei der wenigstens ein, vorzugsweise abströmseitiges Gehäuseteil zumindest eine Belüftungsöffnung zum Belüften des durchströmenden Wasserstrahls hat.

Nach einem weiterbildenden Vorschlag gemäß der Erfindung von eigener schutzwürdiger Bedeutung ist vorgesehen, daß das Einbauteil zumindest zwei wahlweise verwendbare Gehäuseteile hat, von denen mindestens ein Gehäuseteil wenigstens eine Belüftungsöffnung hat und wenigstens ein anderes Gehäuseteil unbelüftet ist.

Zweckmäßig ist es, wenn das Einbauteil baukastenartig beziehungsweise modular aufgebaut ist. Somit kann der benötigte Strahlregler, Durchflußbegrenzer, Durchflußmengenregler, Rückflußverhinderer oder dergleichen Einbauteil aus den Gehäuseteilen und Funktionseinheiten je nach Bedarf zusammengesetzt und kombiniert werden, die in einem solchen Baukastensystem vorhanden sind.

Die Funktionssicherheit eines solchen sanitären Einbauteiles läßt sich noch zusätzlich erhöhen, wenn dem Einbauteil ein Vorsatzsieb zuströmseitig vorgeschaltet ist.

Weitere Merkmale der Erfindung ergeben sich aus der folgenden Beschreibung erfindungsgemäßer Ausführungsbeispiele in Verbindung mit den Ansprüchen sowie der Zeichnung. Die einzelnen Merkmale können je für sich oder zu mehreren bei einer Ausführungsform gemäß der Erfindung verwirklicht sein.

Es zeigt:
- Fig. 1: ein sanitäres Einbauteil, das hier als belüfteter Strahlregler ausgebildet ist und dazu in seinem Gehäuseinneren eine Strahlzerlegeeinrichtung sowie eine abströmseitignachgeschalteteStrahlreguliereinrichtung hat,
- Fig. 2: das Einbauteil in einer Draufsicht auf seine zuströmseitige Stirnseite,
- Fig. 3: ein sanitäres Einbauteil, ähnlich dem aus Figur 1 und 2, das hier als unbelüfteter Strahlregler ausgestaltet ist,
- Fig. 4: das sanitäre Einbauteil aus Figur 1 und 2, wobei in das Gehäuseinnere dieses Einbauteiles noch ein zuströmseitiger Durchflußbegrenzer eingesetzt ist und
- Fig. 5: ein sanitäres Einbauteil, ähnlich dem aus Figur 4, wobei das hier dargestellte Einbauteil statt eines Durchflußbegrenzers einen Durchflußmengenregler hat.

In den Figuren 1 bis 5 sind verschiedene sanitäre Einbauteile 1, 3, 4 und 5 dargestellt, die in ein Auslaufmundstück einer hier nicht weiter gezeigten sanitären Auslaufarmatur einsetzbar sind.

Jedes der Einbauteile 1, 3, 4 und 5 weist ein Außengehäuse 2 auf, das zumindest zwei Gehäuseteile 6, 7 hat. Wie aus einem Vergleich der Figuren 1 bis 5 deutlich wird, greifen die Gehäuseteile 6, 7 stirnrandseitig ineinander. An dem zuströmseitigen Gehäuseteil 6 ist ein Rastvorsprung 8 vorgesehen, der in das Innere des abströmseitigen Gehäuseteiles 7 vorsteht und dort in eine zugeordnete Rastnut oder dergleichen Rastausnehmung 9 eingreift. Der Rastvorsprung 8 und die Rastausnehmung 9 sind ringförmig umlaufend an den Gehäuseteilen 6, 7 angeordnet.

Jedes der Gehäuseteile 6, 7 weist eine zuströmseitige Einsetzöffnung 10 auf, durch die wenigstens eine Funktionseinheit bis zu einem Einsetzanschlag in das Gehäuseinnere einsetzbar ist. Die Gehäuseteile 6, 7 sowie die Funktionseinheiten der Einbauteile 1, 3, 4 und 5 sind wahlweise verwendbare und gegebenenfalls auch miteinander kombinierbare Bestandteile eines zusammengehörigen Baukastensystems. Dieses Baukastensystem weist verschiedene Funktionseinheiten auf, die wahlweise eingesetzt werden können.

So ist jedem der jeweils als Strahlregler ausgebildeten Einbauteile 1, 3, 4 und 5 eine Strahlzerlegeeinrichtung 11 und eine Strahlreguliereinrichtung zugeordnet. Die in dem zuströmseitigen Gehäuseteil 6 angeordnete Strahlzerlegeeinrichtung 11 weist eine Zerlegerplatte 12 auf, deren Plattenebene quer zur Strömungsrichtung angeordnet ist. Diese Zerlegerplatte 12 weist außenrandseitig strahlenförmig angeordnete kanalartige Strömungsführungsdurchbrüche 13 auf, wobei jedem dieser Strömungsführungsdurchbrüche 13 auf der zuströmseitigen Plattenebene der Zerlegerplatte 12 jeweils ein in Längsrichtung des Einbauteiles orientierter Stift 14 vorgeschaltet ist. Der auf die Zerlegerplatte 12 auftreffende Wasserstrahl wird somit abgebremst, im Bereich der Stifte 14 umgelenkt und in den Strömungsführungsdurchbrüchen 13 in viele Einzelstrahlen aufgeteilt. Diese Einzelstrahlen werden in der in Strömungsrichtung nachfolgenden Strahlreguliereinrichtung wieder zu einem weichen, nicht spritzenden homogenen Gesamtstrahl zusammengefaßt. Dabei sitzt die hutförmige Strahlzerlegeeinrichtung 11 mit einem äußeren, als Gegenanschlag wirkenden Ringflansch auf einem nach innen vorspringenden und als Einsetzanschlag 18 dienenden Ringabsatz am Gehäuseinnenumfang des Gehäuseteiles 6 auf.

Die Strahlreguliereinrichtung aller Einbauteile 1, 3, 4 und 5 weist eine an der abströmseitigen Stirnseite des Gehäuseteiles 7 vorgesehene Lochplatte 15 auf, die beispielsweise sechseckige und wabenartig zueinander angeordnete Durchflußlöcher 16 haben kann. Diese Lochplatte 15 kann in das Gehäuseteil 7 eingelegt oder - wie hier - an das Gehäuseteil 7 einstückig angeformt sein.

Um auch bei dem unbelüfteten Strahlregler in Figur 3 eine gute Vergleichmäßigung und Homogenisierung des ausströmenden Gesamtstrahles erreichen zu können, weist dessen Strahlreguliereinrichtung noch zusätzlich mehrere, in geringfügigem Abstand zueinander angeordnete Strahlreguliersiebe 17 auf. Diese eine Funktionseinheit bildenden Strahlreguliersiebe 17 sind in das Gehäuseteil 7 eingelegt und liegen mit ihrem als Gegenanschlag dienenden abströmseitigen Stirnende auf Stütznocken oder Stützlager 19 auf, die als Einsetzanschlag 19 dienen und an die zuströmseitige Stirnseite der Lochplatte 15 angeformt sind.

Dem Einsetzanschlag 18 ist im Außengehäuse 2 ein Gehäusefreiraum 20 vor- und ein weiterer Gehäusefreiraum 21 in Einsetzrichtung nachgeschaltet, um den zu- und abströmseitigen Überstand der Strahlzerlegeeinrichtung 11 aufnehmen zu können.

Dabei überdeckt sich der Gehäusefreiraum 21 zumindest teilweise mit dem Gehäusefreiraum 22, der zur Aufnahme der Strahlreguliersiebe 17 den Stütznocken oder Stützlagern 19 vorgeschaltet ist.

Die Gehäusefreiräume 20, 21 und 22 sind in ihrer Längserstreckung so bemessen, daß diese gleich oder größer als der maximale Abstand zwischen den entsprechenden Einsetzanschlägen 18, 19 einerseits und der in die Gehäusefreiräume 20, 21 bzw. 22 vorstehenden Funktionseinheit-Stirnseite der dem Einbauteil 1, 3, 4 und 5 zugeordneten Funktionseinheiten andererseits ist.

Während die Längserstreckung des den als Einsetzanschlag dienenden Stütznocken oder Stützlagern 19 vorgeschalteten Gehäusefreiraums 22 an die Längserstreckung der durch die Strahlreguliersiebe 17 gebildeten Funktionseinheit angepaßt ist, ist die Längserstreckung der Gehäusefreiräume 20, 21 auf den zu- und den abströmseitigen Überstand der Strahlzerlegeeinrichtung 11 ausgerichtet.

Wie aus einem Vergleich der Figuren 1 und 3 deutlich wird, sind zwei unterschiedlich ausgestaltete Gehäuseteile 7 vorgesehen, die je nach Bedarf wahlweise verwendet werden können. Während das Gehäuseteil 7 in Figur 3 unbelüftet ist, weist das Gehäuseteil 7 in Figur 1 mehrere schlitzförmige Belüftungsöffnungen 23 auf, um den durchströmenden Wasserstrahl belüften zu können.

Aus einem Vergleich der Figuren 1 und 3 einerseits und der Figuren 4 und 5 andererseits ist zu erkennen, daß die Einbauteile 4, 5 ein weiteres separates Gehäuseteil 30 aufweisen, das auf den Einsetzanschlag 18 aufgesetzt ist. Dieses Gehäuseteil 30 hat einen radial nach innen vorspringenden Ringflansch, dessen zuströmseitige Ringfläche vorgeschalteten Funktionseinheiten, wie beispielsweise der hutförmigen Strahlzerlegeeinrichtung 11, als Einsetzanschlag 29 dient.

In die Hutöffnung der hutförmigen Strahlzerlegeeinrichtung 11 sind weitere Funktionseinheiten einsetzbar. So weist das Einbauteil 4 in Figur 4 einen Durchflußbegrenzer 28 auf, der im wesentlichen als Ring- oder Drosselscheibe ausgebildet ist und den Durchflußquerschnitt verengt. Demgegenüber ist in die Hutöffnung der dem Einbauteil 5 zugeordneten Strahlzerlegeeinrichtung 11 stattdessen ein Durchflußmengenregler 24 eingesetzt, der ein als Gummiring ausgebildetes Regelorgan aus elastomerem Material hat. Das Regelorgan 25 dieses Durchflußmengenreglers 24 begrenzt zwischen sich und dem benachbarten Durchflußmengenregler-Innenumfang einen Steuerspalt 26, dessen lichter Durchflußquerschnitt durch das sich unter dem Wasserdruck verformende Regelorgan 25 verändert wird.

Um die Funktionssicherheit der Einbauteile 1, 3, 4 und 5 noch zusätzlich zu erhöhen, ist diesen ein Vorsatzsieb 27 zuströmseitig vorgeschaltet. Dieses Vorsatzsieb ist mit seinem Außenrand am Stirninnenrand der Strahlzerlegeeinrichtung 11 lösbar verrastet.

Da die hier dargestellten Einbauteile 1, 3, 4 und 5 trotz ihres baukastenartigen Aufbaus stets eine gleichbleibende Bauhöhe aufweisen, können sie ohne weiteres im Auslaufmundstück einer sanitären Auslaufarmatur untergebracht werden. Dabei begünstigt der modulare Aufbau der hier dargestellten Einbauteile 1, 3, 4 und 5 einen geringen Herstellungsaufwand.

## Patentansprüche

1. Sanitäres Einbauteil (1, 3, 4 und 5) mit mehreren verschiedenen, darin einsetzbaren Funktionseinheiten, wobei das Einbauteil (1, 3, 4 und 5) ein Außengehäuse (2) aufweist, das (2) zumindest ein Gehäuseteil (6, 7, 30) hat, welches Gehäuseteil (6, 7, 30) zuströmseitig eine Einsetzöffnung (10) aufweist, durch die die Funktionseinheiten bis zu einem zugeordneten Einsetzanschlag (18, 19, 29) in das Gehäuseinnere einsetzbar sind, wobei dem wenigstens einen Einsetzanschlag (18, 19, 29) ein Gehäuse-Freiraum (20, 21, 22) zur Aufnahme des über den Einsetzanschlag (18, 19, 29) vorstehenden Überstands der Funktionseinheiten in Einsetzrichtung vor- und/oder nachgeordnet ist, wobei dem Gehäuse-Freiraum (20, 21, 22) mehrere der obergenannten verschiedene und wahlweise miteinander kombinierte, in den Gehäuse-Freiraum einsetzbare Funktionseinheiten zugeordnet sind, und wobei der dem wenigstens einen Einsetzanschlag (18, 19, 29) vor- und/oder nachgeschaltete Gehäuse-Freiraum (20, 21, 22) in Einsetzrichtung eine Längserstreckung hat, die gleich oder größer als der maximale Abstand zwischen dem Einsetzanschlag (18, 19, 29) einerseits und der in diesen Gehäuse-Freiraum (20, 21, 22) vorstehenden Funktionseinheit-Stirnseite der dem Einbauteil (1, 3, 4, 5) zugeordneten Funktionseinheiten andererseits ist.

2. Einbauteil nach Anspruch 1, **dadurch gekennzeichnet, daß** das Außengehäuse (2) zumindest zwei miteinander verbundene oder verbindbare Gehäuseteile (6, 7) hat.

3. Einbauteil nach Anspruch 1 oder 2, **dadurch gekennzeichnet, daß** zumindest zwei Gehäuseteile (6, 7) miteinander verrastbar oder dergleichen lösbar verbindbar sind.

4. Einbauteil nach einem der Ansprüche 1 bis 3, **dadurch gekennzeichnet, daß** zwei benachbarte Gehäuseteile (6, 7) stirnrandseitig ineinander greifen und daß ein erstes Gehäuseteil (6) zumindest einen Rastvorsprung (8) hat, der in eine zugeordnete Rastausnehmung (9) im anderen Gehäuseteil (7) eingreift.

5. Einbauteil nach einem der Ansprüche 1 bis 4, **dadurch gekennzeichnet, daß** die Rastausnehmung (9) und vorzugsweise auch der Rastvorsprung (8) ringförmig umlaufend an den Gehäuseteilen (6, 7) angeordnet sind.

6. Einbauteil nach einem der Ansprüche 1 bis 5, **dadurch gekennzeichnet, daß** jedem Gehäuseteil (6, 7, 30) mehrere verschiedene Funktionseinheiten zugeordnet sind.

7. Einbauteil nach einem der Ansprüche 1 bis 6, **dadurch gekennzeichnet, daß** das sanitäre Einbauteil (1, 3, 4, 5) oder zumindest eine seiner Funktionseinheiten als Strahlregler, Durchflußmengenregler, Durchflußbegrenzer oder Rückflußverhinderer ausgestaltet ist.

8. Einbauteil nach einem der Ansprüche 1 bis 7, **dadurch gekennzeichnet, daß** das als Strahlregler ausgestaltete Einbauteil wenigstens eine zuströmseitige, als Strahlzerlegeeinrichtung (11) ausgestaltete Funktionseinheit sowie wenigstens eine abströmseitige, als Strahlreguliereinrichtung ausgestaltete Funktionseinrichtung aufweist.

9. Einbauteil nach einem der Ansprüche 1 bis 8, **dadurch gekennzeichnet, daß** dem Einbauteil (1, 3, 4, 5) zumindest eine als Lochplatte (15) ausgestaltete und/oder wenigstens ein Strahlreguliersieb (17) aufweisende Strahlreguliereinrichtung zugeordnet ist.

10. Einbauteil nach einem der Ansprüche 1 bis 9, **dadurch gekennzeichnet, daß** wenigstens ein, vorzugsweise abströmseitiges Gehäuseteil (7) zumindest eine Belüftungsöffnung (23) zum Belüften des durchströmenden Wasserstrahls hat.

11. Einbauteil nach einem der Ansprüche 1 bis 10, **dadurch gekennzeichnet, daß** das Einbauteil zumindest zwei wahlweise verwendbare Gehäuseteile (7) hat, von denen mindestens ein Gehäuseteil (7) wenigstens eine Belüftungsöffnung (23) hat und wenigstens ein anderes Gehäuseteil (7) unbelüftet ist.

12. Einbauteil nach einem der Ansprüche 1 bis 11, **dadurch gekennzeichnet, daß** das Einbauteil (1, 3, 4, 5) baukastenartig beziehungsweise modular aufgebaut ist.

13. Einbauteil nach einem der Ansprüche 1 bis 12, **dadurch gekennzeichnet, daß** dem Außengehäuse (2) ein Vorsatzsieb (27) zuströmseitig vorgeschaltet ist.

## Claims

1. Plumbing fitting (1, 3, 4 and 5) having a plurality of different functional units that can be inserted therein, the fitting (1, 3, 4 and 5) comprising an external housing (2) which (2) has at least one housing part (6, 7, 30), said housing part (6, 7, 30) comprising, on the inflow side, an insertion opening (10) through which the functional units can be inserted into the interior of the housing up to an associated insertion stop (18, 19, 29), while in front of and/or behind the at least one insertion stop (18, 19, 29) in the direction of insertion is provided a housing cavity (20, 21, 22) for accommodating the overhang of the functional units that projects beyond the insertion stop (18, 19, 29), while associated with the housing cavity (20, 21, 22) are a plurality of the above-mentioned different functional units, selectively combined with one another, that can be inserted in the housing cavity, and wherein the housing cavity (20, 21, 22) located in front of and/or behind the at least one insertion stop (18, 19, 29) in the direction of insertion has a longitudinal extent that is greater than or equal to the maximum distance between the insertion stop (18, 19, 29), on the one hand, and the end face of the functional units associated with the fitting (1, 3, 4, 5) protruding into this housing cavity (20, 21, 22), on the other hand.

2. Fitting according to claim 1, **characterised in that** the external housing (2) has at least two housing parts (6, 7) that are connected or connectable to one another.

3. Fitting according to claim 1 or 2, **characterised in that** at least two housing parts (6, 7) can be latched together or similarly joined together in a releasable manner.

4. Fitting according to one of claims 1 to 3, **characterised in that** two adjacent housing parts (6, 7) engage in one another at their end edges and a first housing part (6) has at least one latching projection (8) which engages in an associated latching recess (9) in the other housing part (7).

5. Fitting according to one of claims 1 to 4, **characterised in that** the latching recess (9) and preferably also the latching projection (8) are arranged in an annular configuration around the housing parts (6, 7).

6. Fitting according to one of claims 1 to 5, **characterised in that** a plurality of different functional units are associated with each housing part (6, 7, 30).

7. Fitting according to one of claims 1 to 6, **characterised in that** the plumbing fitting (1, 3, 4, 5) or at least one of its functional units is embodied as a jet regulator, throughflow regulator, throughflow limiter or backflow preventer.

8. Fitting according to one of claims 1 to 7, **characterised in that** the fitting embodied as a jet regulator comprises a least one functional unit on the inflow side, embodied as a flow disintegrator (11), and at least one functional device on the outflow side, embodied as a jet regulator.

9. Fitting according to one of claims 1 to 8, **characterised in that** at least one jet regulator embodied as a perforated plate (15) and/or comprising at least one jet regulating sieve (17) is associated with the fitting (1, 3, 4, 5).

10. Fitting according to one of claims 1 to 9, **characterised in that** at least one housing part (7), preferably on the outflow side, has at least one aerating opening (23) for aerating the water jet flowing through.

11. Fitting according to one of claims 1 to 10, **characterised in that** the fitting has at least two housing parts (7) that can be used selectively, of which at least one housing part (7) has at least one aerating opening (23) and at least one other housing part (7) is unaerated.

12. Fitting according to one of claims 1 to 11, **characterised in that** the fitting (1, 3, 4, 5) is of a kit type or modular construction.

13. Fitting according to one of claims 1 to 12, **characterised in that** a preliminary sieve (27) is provided in front of the external housing (2) on the inflow side.

## Revendications

1. Pièce sanitaire intégrée (1, 3, 4 et 5) comprenant plusieurs unités fonctionnelles différentes pouvant y être insérées, ladite pièce intégrée (1, 3, 4 et 5) étant pourvue d'un boîtier extérieur (2), lequel boîtier (2) comporte au moins une partie (6, 7, 30), ladite partie (6, 7, 30) du boîtier étant dotée, côté afflux, d'un orifice d'insertion (10) à travers lequel les unités fonctionnelles peuvent être insérées dans l'espace interne du boîtier, jusqu'à une butée d'insertion (18, 19, 29) associée, sachant qu'une dépouille (20, 21, 22) dudit boîtier, conçue pour recevoir la partie débordante desdites unités fonctionnelles faisant saillie au-delà de la butée d'insertion (18, 19, 29), est située en amont et/ou en aval de ladite butée d'insertion (18, 19, 29) à présence minimale, dans la direction de l'insertion ; sachant que plusieurs, parmi les unités fonctionnelles précitées pouvant être insérées dans la dépouille du boîtier, présentant des types différents et sélectivement combinées les unes aux autres, sont associées à ladite dépouille (20, 21, 22) du boîtier ; et sachant que ladite dépouille (20, 21, 22) dudit boîtier située en amont et/ou en aval de la butée d'insertion (18, 19, 29) à présence minimale offre, dans la direction de l'insertion, une étendue longitudinale égale ou supérieure à la distance maximale comprise entre, d'une part, ladite butée d'insertion (18, 19, 29) et, d'autre part, la face extrême des unités fonctionnelles associées à ladite pièce intégrée (1, 3, 4, 5), qui fait saillie dans cette dépouille (20, 21, 22) dudit boîtier.

2. Pièce intégrée selon la revendication 1, **caractérisée par le fait que** le boîtier extérieur (2) comprend au moins deux parties (6, 7) reliées, ou pouvant être reliées l'une à l'autre.

3. Pièce intégrée selon la revendication 1 ou 2, **caractérisée par le fait qu'**au moins deux parties (6, 7) du boîtier peuvent être reliées amoviblement l'une à l'autre, par encliquetage ou d'une manière similaire.

4. Pièce intégrée selon l'une des revendications 1 à 3, **caractérisée par le fait que** deux parties limitrophes (6, 7) du boîtier pénètrent l'une dans l'autre du côté des bords extrêmes ; et **par le fait qu'**une première partie (6) dudit boîtier présente au moins une protubérance encliquetable (8) pénétrant dans un évidement d'encliquetage (9) associé, pratiqué dans l'autre partie (7) dudit boîtier.

5. Pièce intégrée selon l'une des revendications 1 à 4, **caractérisée par le fait que** l'évidement d'encliquetage (9), et de préférence également la protubérance encliquetable (8), sont agencés annulairement en ceinturant la périphérie des parties (6, 7) du boîtier.

6. Pièce intégrée selon l'une des revendications 1 à 5, **caractérisée par le fait que** plusieurs unités fonctionnelles différentes sont associées à chaque partie (6, 7, 30) du boîtier.

7. Pièce intégrée selon l'une des revendications 1 à 6, **caractérisée par le fait que** ladite pièce sanitaire intégrée (1, 3, 4, 5), ou au moins l'une de ses unités fonctionnelles, est réalisée sous la forme d'un régleur de jets, d'un régleur de débit, d'un limitateur d'écoulement ou d'un inhibiteur de reflux.

8. Pièce intégrée selon l'une des revendications 1 à 7, **caractérisée par le fait que** la pièce intégrée réalisée sous la forme d'un régleur de jets comprend au moins une unité fonctionnelle située côté afflux, conçue comme un dispositif brise-jets (11), ainsi qu'au moins un dispositif fonctionnel situé côté décharge et conçu comme un dispositif de régulation de jets.

9. Pièce intégrée selon l'une des revendications 1 à 8, **caractérisée par le fait qu'**au moins un dispositif de régulation de jets, conçu comme un disque perforé (15) et/ou muni d'au moins un tamis (17) régulateur de jets, est associé à ladite pièce intégrée (1, 3, 4,5).

10. Pièce intégrée selon l'une des revendications 1 à 9, **caractérisée par le fait qu'**au moins une partie (7) du boîtier, située de préférence côté décharge, comporte au moins un orifice de ventilation (23) conçu pour aérer le jet d'eau en circulation.

11. Pièce intégrée selon l'une des revendications 1 à 10, **caractérisée par le fait que** ladite pièce intégrée compte au moins deux parties (7) de boîtier, utilisables sélectivement, parmi lesquelles au moins une partie (7) de boîtier comporte au moins un orifice de ventilation (23), et au moins une autre partie (7) de boîtier est dépourvue de ventilation.

12. Pièce intégrée selon l'une des revendications 1 à 11, **caractérisée par le fait que** ladite pièce intégrée (1, 3, 4, 5) offre, respectivement, une construction par blocs ou une réalisation modulaire.

13. Pièce intégrée selon l'une des revendications 1 à 12, **caractérisée par le fait qu'**un crible frontal (27) est implanté en amont du boîtier extérieur (2), côté afflux.
